# EUROPÄISCHE PATENTSCHRIFT

(11) **EP 1 379 822 B1**
(45) Veröffentlichungstag und Bekanntmachung des Hinweises auf die Patenterteilung: **02.02.2005**
(21) Anmeldenummer: 02732612.3
(22) Anmeldetag: 12.04.2002
(51) Int. Cl.: F25D 31/00, B67D 1/08, B01F 7/22, B01F 15/06

(54) **GETRÄNKEKÜHLVORRICHTUNG**
BEVERAGE COOLING DEVICE
DISPOSITIF DE REFROIDISSEMENT DE BOISSONS

(30) Priorität: 12.04.2001 DE 10118622
(43) Veröffentlichungstag der Anmeldung: 14.01.2004
(73) Patentinhaber: Hartek Beverage Handling GmbH, 42477 Radevormwald (DE)
(72) Erfinder: BEHLE, Martin, 42897 Remscheid (DE)
(74) Vertreter: Lehmann, Alexander (DE)
(86) Internationale Anmeldenummer: PCT/EP2002/004117
(87) Internationale Veröffentlichungsnummer: WO 2002/084188

(56) Entgegenhaltungen:
- EP-A- 1 055 889
- WO-A-96/20777
- DE-A- 2 718 236
- GB-A- 2 192 261
- GB-A- 2 317 680
- GB-A- 2 343 243
- US-A- 5 368 198

## Beschreibung

Die Erfindung betrifft eine Vorrichtung zum Kühlen von Getränken, entsprechend dem Oberbegriff von Patentanspruch 1, bekannt aus US-A-5,368,198.

Getränkekühlvorrichtungen sind im Stand der Technik beispielsweise als sogenannte Getränkedurchlaufkühler oder sogenannte Kreislaufkarbonatoren bekannt, beispielsweise zum Kühlen von Bier und alkoholfreien Getränken. Zur Erläuterung der aus dem Stand der Technik bekannten Vorrichtungen wird zunächst auf die Figuren 1 und 2 Bezug genommen. Bekannte Getränkekühlvorrichtungen weisen demnach einen Behälter 20 auf, der mit Wasser gefüllt ist, dem sogenannten Wasserbad 12. In dem Wasserbad 12 sind Verdampferleitungen 14 eines Kältekreislaufs derart angeordnet, daß sie mindestens eine Verdampferfläche 16 bilden, beispielsweise indem die Verdampferleitungen 14 in Form von Verdampferschlangen oder Verdampferspiralen nebeneinander oder übereinander angeordnet sind. Je nach Behältergeometrie und Leitungsführung können die Verdampferleitungen 14 dabei eine oder mehrere Verdampferflächen 16 bilden. Im Rahmen der Funktion eines thermodynamischen Kältekreislaufs nehmen die Verdampferleitungen Wärme aus dem Wasserbad 12 auf. Die Verdampferfläche 16 kann fakultativ von der Oberfläche einer sogenannten Eisbank 30 gebildet sein, wie unten weiter beschrieben wird.

In dem Wasserbad 12 sind desweiteren Rohrleitungen angeordnet, in denen das Getränk gefördert wird. Derartige Getränkeleitungen sind aus Gründen der Übersichtlichkeit in den beigefügten Figuren nicht dargestellt. Sie können in jeder geeigneten Weise in dem Behälter 20 geführt sein, wobei sie typischerweise im wesentlichen den gesamten Raum des Wasserbads 12 ausnutzen und zentrisch um ein Rührwerk 18 herum und/oder in der Nähe einer Eisbank 30 angeordnet sein können. Das in den Getränkeleitungen geführte Getränk gibt Wärme an das Wasserbad ab, wodurch das Getränk gekühlt wird.

Sofern die Getränkekühlvorrichtung auch für karbonisierte Getränke geeignet sein soll, kann der zugehörige Karbonatortank ebenfalls in dem Wasserbad 12 angeordnet sein (in den Figuren ebenfalls nicht dargestellt).

In dem Wasserbad 12 befindet sich desweiteren ein Rührwerk 18, das eine Wasserströmung S in dem Wasserbad 12 bewirkt. In Figur 1 ist ein beispielhafter, zeitlich und räumlich gemittelter Verlauf der durch das Rührwerk 18 induzierten Wasserströmung S dargestellt. Bei einer Drehung (Pfeil D) des Rührwerks 18, beispielsweise um eine zentrale Achse des Behälters 20, strömt das Wasser demnach in der Mitte des Behälters 20 zunächst axial nach unten, d.h. normal zum Behälterboden 22. Durch den Aufprall auf den Behälterboden 22 wird die Strömung dann radial nach außen abgelenkt. Durch den anschließenden Aufprall auf die Behälterwände 24 oder die dort gegebenenfalls angeordneten Verdampferflächen 16 erfolgt dann eine Umlenkung der Strömung nach oben. Alternativ ist auch jede andere geeignete Anordnung des Rührwerks 18 in dem Behälter 20 mit einem entsprechend anderen Strömungsverlauf denkbar, beispielsweise eine außermittige Anordnung des Rührwerks 18, bei der der Strömungsverlauf prinzipiell gleich dem oben beschriebenen Verlauf ist.

Unter thermodynamischen Gesichtspunkten und zum Bewirken der Kühlung des betreffenden Getränks dient das Wasser des Wasserbads 12 sowohl als Energiespeicher als auch als Transportmedium, um die Wärme von den Getränkeleitungen zu den Verdampferleitungen 14 zu übertragen. Als Energiespeicher wird das Wasser durch die Bildung einer Eisschicht 30 eingesetzt, die sich um die Verdampferrohre 14 herum bildet. Man spricht hierbei von einer sogenannten Eisbank, deren Oberfläche der Verdampferfläche 16 entspricht. Die durch den Phasenübergang gespeicherte Erstarrungsenthalpie des Wassers dient der kurzfristigen Dekkung von Leistungsspitzen und reduziert damit die Leistungsgröße des Kältekreisprozesses. Je nach Anwendungsfall kann ein Verdampfer 14, 16 aber auch ohne Eisschicht 30 betrieben werden, d.h. die Getränkekühlvorrichtung arbeitet in einem solchen Fall ohne Eisbank.

Als Transportmedium dient das Wasser mittels der von dem Rührwerk 18 in dem Wasserbad 12 induzierten Strömung S, wie oben beschrieben wurde. Die Wasserströmung S hat dabei zum Ziel, einerseits den Wärmeübergang vom Verdampfer 14, 16 bzw. der Eisschicht 30 zum Wasser sowie vom Wasser zu den Getränkeleitungen zu verbessern. Andererseits soll durch die Wasserströmung S der Transport von lokal erwärmtem Wasser in kältere Bereiche des Wasserbads 12 verstärkt werden.

Insoweit vorliegend von "Wasser" als Energiespeicher und Transportmedium die Rede ist, steht dieser Begriff stellvertretend für alle anderen geeigneten Medien oder Fluide, die vergleichbare Eigenschaften und Funktionen haben und hinsichtlich der Erfindung gleiche Wirkungen entfalten und vergleichbare Ergebnisse liefern.

Bei derartigen Getränkekühlvorrichtungen mit Eisbank und insbesondere bei dem oben beschriebenen Verlauf der Wasserströmung S in dem Wasserbad 12 besteht das Problem, daß es durch die Normalkomponente der Wasserströmung bezogen auf die Eisbank 30 zu einer sukzessiven Auswaschung der Eisbank 30 kommen kann. Erfolgt der oben beschriebene Verlauf der Wasserströmung S über einen längeren Zeitraum, bildet sich an der Eisbank 30 eine Kontur der Auswaschung A, wie sie in Figur 2 beispielhaft dargestellt ist. Wie ersichtlich ist, befindet sich eine derartige Auswaschung A vorrangig im unteren Bereich der Eisbank 30, also beispielsweise in der Nähe des Behälterbodens 22. Aufgrund dieser Auswaschung A wird die Wasserströmung S nicht mehr um etwa 90° nach oben umgelenkt, sondern um einen Winkel von mehr als 90°, gegebenenfalls sogar um wesentlich mehr als 90°. Dieses hat zur Folge, daß das Wasser nicht mehr über im wesentlichen die gesamte Höhe der Eisbank parallel zu den Verdampferflächen 16 bzw. der Eisschicht 30 strömt, sondern daß sich die Strömung vielmehr von diesen Flächen ablöst, d.h. die Wasserströmung verliert bereits deutlich vor der Oberkante der Eisbank 30 den unmittelbaren Kontakt zu der Eisbank. Aufgrund der Auswaschung A können darüberhinaus Strömungsturbulenzen in dem Wasserbad 12 verursacht werden, die gegebenenfalls negative Auswirkungen haben können.

Die beschriebenen Effekte haben zur Folge, daß die Fläche, an der das erwärmte Wasser an der Eisschicht Energie abgeben kann, verkleinert wird. Dadurch wird die Wärmeübertragung zwischen Wasserbad und Verdampfer, aber auch zwischen Wasserbad und Getränkeleitungen, verschlechtert, wodurch ein Leistungsverlust und insgesamt ein verringerter Wirkungsgrad der Getränkekühlvorrichtung bedingt wird. Desweiteren kann es aufgrund der Auswaschung A und der Reduzierung der Dicke der Eisbank im unteren Bereich des Wasserbads zu einer früheren Destabilisierung der Eisbank kommen, was u.a. eine verringerte Spitzenlastkapazität zur Folge haben kann. Aufgrund einer mangelhaften Umspülung der Eisbank im oberen Wasserbadbereich, was wiederum durch die oben beschriebene Ablösung der Strömung von der Eisbank bedingt ist, kann es darüberhinaus zu einer verstärkten Neigung zum Einfrieren der oberen Getränkeleitungen kommen.

Der Erfindung liegt somit die Aufgabe zugrunde, die genannten Nachteile des Standes der Technik zu verhindern und insbesondere die Auswaschung der Eisbank mit den damit verbundenen Nachteilen zu verhindern.

Diese Aufgabe wird erfindungsgemäß durch eine Vorrichtung zum Kühlen von Getränken gemäß Patentanspruch 1 gelöst. Demnach weist die Getränkekühlvorrichtung insbesondere eine Vorrichtung zum Leiten der Wasserströmung derart auf, daß das Wasser auch an der im wesentlichen gesamten Verdampferfläche entlang und im wesentlichen parallel zu dieser strömt. Die Strömmungsteilvorrichtung weist zwei Schenkel auf, die über ein im wesentlichen kreisbogenförmiges Zwischenstück mit einander verbunden sind, dessen krümmungsradius so gewält ist, daß Taylor-Goertler-Längswirbel in der Wasserströmung induziert werden.

Erfindungsgemäß wird durch die in der Getränkekühlvorrichtung angeordnete Strömungsleitvorrichtung die Wasserströmung mindestens teilweise derart zwangsgeführt, daß das Wasser im Bereich der Verdampferflächen nach Möglichkeit im wesentlichen parallel zu diesen strömt, wobei diese Strömung entlang im wesentlichen der gesamten Verdampferfläche erfolgt. Wenn der Verdampfer mit einer Eisschicht (Eisbank) betrieben wird, verläuft die Strömung somit im wesentlichen parallel zu der Eisbankoberfläche und im wesentlichen über die gesamte Höhe oder Länge der Eisbank in dem Behälter.

Durch die erfindungsgemäße Strömungsvorrichtung wird damit verhindert, daß sich die Wasserströmung im Bereich der Verdampferflächen bzw. der Eisbank von diesen ablöst und den Kontakt zu diesen verliert. Aufgrund der zwangsgeführten Wasserströmung wird desweiteren die Auswaschung der Eisbank mit den damit verbundenen, oben genannten Nachteilen vermieden. Durch die erfindungsgemäße Führung der Wasserströmung parallel zu und im wesentlichen über die gesamte Länge der Eisbank wird insbesondere eine verbesserte Wärmeübertragung zwischen Wasser und Eisbank/Verdampfer bewirkt, womit eine erhöhte Leistung und ein verbesserter Wirkungsgrad der Getränkekühlvorrichtung erreicht werden.

In dem Fall der oben in Bezug auf die Figuren 1 und 2 beschriebenen, durch das Rührwerk induzierten Wasserströmung in dem Wasserbad ist die Strömungsleitvorrichtung im wesentlichen an dem Behälterboden angeordnet und hat eine Form, die die Wasserströmung im Bereich des unteren Endes der Verdampferflächen in eine Richtung im wesentlichen parallel zu den Verdampferflächen umlenkt. Hierbei ist es grundsätzlich unerheblich, ob die Behälterwände und/oder die im Bereich dieser Wände oder im Inneren des Behälters unter einem Abstand zu den Behälterwänden angeordneten Verdampferflächen senkrecht oder unter einem Winkel zu dem Behälterboden angeordnet sind. Ebenso ist die Form, der Verlauf und die Anordnung des Behälterbodens grundsätzlich unerheblich. Verdampferflächen und/oder Behälterwände und/oder Behälterboden können also grundsätzlich unter jedem beliebigen Winkel zueinander angeordnet sein.

In einer bevorzugten Ausführungsform der Erfindung sind die Verdampferflächen jedoch im wesentlichen senkrecht zu dem im wesentlichen ebenen, waagerecht verlaufenden Behälterboden angeordnet, wobei die Strömungsleitvorrichtung die Wasserströmung in diesem Fall um einen Winkel von etwa 90° umlenkt.

In einer bevorzugten Ausführungsform der Erfindung ist die Strömungsleitvorrichtung in der Form mindestens eines Rahmenprofils oder Leitblechs ausgebildet, das in dem Wasserbad auf dem Behälterboden und/oder in dessen Nähe montiert ist. Das Leitblech bzw. der Rahmen hat einen im wesentlichen L-förmigen Querschnitt, wobei ein Schenkel des L-förmigen Blechs im wesentlichen parallel zu der Verdampferfläche ausgerichtet ist, und wobei der andere Schenkel des L-förmigen Blechs im wesentlichen parallel zu dem Behälterboden, vorzugsweise waagerecht, ausgerichtet ist.

In einer bevorzugten Ausführungsform der Erfindung weist die Strömungsleitvorrichtung ein Rahmenprofil auf, das radial innerhalb der Verdampferflächen angeordnet ist, wobei der im wesentlichen parallel zu den Verdampferflächen ausgerichtete Schenkel das untere Ende der Verdampferflächen leicht überlappt.

In einem ersten Anwendungsfall, in dem die Verdampferflächen im wesentlichen bis zu dem Behälterboden reichen, kann das Rahmenprofil auf dem Behälterboden aufliegen. Hierbei liegt insbesondere der im wesentlichen parallel zu dem Behälterboden ausgerichtete Schenkel des Rahmenprofils auf dem Behälterboden auf. In einer weitergehenden Ausbildung dieser Ausführungsform kann die Strömungsleitvorrichtung die Form einer flachen Wanne mit geschlossenem Boden haben, die wiederum auf dem Behälterboden montiert ist. Alternativ oder zusätzlich können einer oder mehrere Vorsprünge oder Prägungen in dem Behälterboden oder dem Wannenboden vorgesehen sein, die eine entsprechende Wirkung haben.

In einem zweiten Anwendungsfall können die Verdampferflächen unter Abständen zu dem Behälterboden und/oder den Behälterwänden angeordnet sein. Hierbei liegt das radial innerhalb der Verdampferflächen angeordnete Rahmenprofil nicht auf dem Behälterboden sondern ist über diesem derart erhöht angeordnet, daß wiederum der im wesentlichen parallel zu den Verdampferflächen ausgerichtete Schenkel das untere Ende der Verdampferflächen leicht überlappt.

In diesem Fall ist die Strömungsleitvorrichtung insgesamt derart ausgebildet und angeordnet, daß die Wasserströmung im Bereich des unteren Endes der Verdampferflächen derart geteilt wird, daß eine Wasserströmung sowohl radial innerhalb als auch radial außerhalb der Verdampferflächen erfolgt. Die strömungstechnischen Vorteile des Rahmenprofils bzw. Leitblechs werden somit nicht nur auf einer Seite sondern auf beiden Seiten der Eisbank, d.h. der radial nach innen weisenden sowie der radial nach außen weisenden Seite der Eisbank, genutzt, indem der senkrecht auf die innere Eisbankfläche auftreffende Wasserstrom geteilt wird und dann sowohl hinter (außen) als auch vor (innen) der Eisbank entlang der Oberflächen der Eisbank geleitet wird. Hierdurch wird die wärmeübertragende Fläche der Eisbank bzw. des Verdampfers in etwa verdoppelt, so daß durch diese Maßnahmen eine weiter verbesserte Wärmeübertragung zwischen Wasser und Eisbank/Verdampfer bewirkt wird, womit eine weiter erhöhte Leistung und ein verbesserter Wirkungsgrad der Getränkekühlvorrichtung erreicht werden.

In dem zuletzt genannten, zweiten Anwendungsfall, in dem die Verdampferflächen unter Abständen zu dem Behälterboden und/oder den Behälterwänden angeordnet sind, kann die Strömungsleitvorrichtung ein zweites Rahmenprofil aufweisen, das unterhalb und/oder mindestens teilweise radial außerhalb der Verdampferflächen angeordnet ist. Dieses Rahmenprofil kann wiederum auf dem Behälterboden aufliegen, wobei hier dann insbesondere der im wesentlichen parallel zu dem Behälterboden ausgerichtete Schenkel des Rahmenprofils auf dem Behälterboden aufliegt. Anstelle des zweiten Rahmenprofils kann wiederum eine flache Wanne mit geschlossenem Boden verwendet werden. Desweiteren kann der zweite Rahmen mit dem ersten Rahmen zu einem einheitlichen Gesamtgebilde verbunden sein, so daß die Strömungsleitvorrichtung als ein Bauteil in den Behälter der Getränkekühlvorrichtung eingesetzt werden kann.

Grundsätzlich ist bei der Formgebung aller oben beschriebenen Ausführungsformen der Strömungsleitvorrichtung darauf zu achten, daß die Umlenkung der Wasserströmung im Bereich des unteren Endes der Verdampferflächen derart erfolgt, daß die Hauptströmungsrichtung nach Verlassen der Strömungsleitvorrichtung parallel zu den Verdampferflächen bzw. der Eisbank verläuft.

Weitere Einzelheiten und Vorteile der Erfindung ergeben sich aus der nachfolgenden Beschreibung verschiedener Ausführungsbeispiele anhand der beigefügten Zeichnungen.
- Figur 1: zeigt eine Getränkekühlvorrichtung aus dem Stand der Technik schematisch im Querschnitt;
- Figur 2: zeigt eine Getränkekühlvorrichtung aus dem Stand der Technik schematisch im Querschnitt, wobei insbesondere der Effekt der Auswaschung der Eisbank dargestellt ist;
- Figur 3: zeigt eine Getränkekühlvorrichtung gemäß der Erfindung schematisch im Querschnitt;
- Figur 4: zeigt eine andere Ausführungsform einer Getränkekühlvorrichtung gemäß der Erfindung schematisch im Querschnitt;
- Figur 5: zeigt eine perspektivische Ansicht einer Strömungsleitvorrichtung gemäß der Erfindung;
- Figur 6: zeigt verschiedene Ausführungsformen einer Strömungsleitvorrichtung gemäß der Erfindung im Querschnitt;
- Figur 7: zeigt eine weitere Ausführungsform einer Getränkekühlvorrichtung gemäß der Erfindung schematisch im Querschnitt;
- Figur 8: zeigt zwei perspektivische Ansichten einer Strömungsleitvorrichtung gemäß der in Figur 7 dargestellten Ausführungsform einer Getränkekühlvorrichtung gemäß der Erfindung.

Die Getränkekühlvorrichtung hat zunächst die Merkmale, die oben in Bezug auf Figur 1 beschrieben wurden, auf die insoweit Bezug genommen wird.

Figur 3 zeigt eine Getränkekühlvorrichtung, die der in Figur 1 dargestellten Getränkekühlvorrichtung entspricht, wobei die gleichen Merkmale mit gleichen Bezugszeichen gekennzeichnet sind. Zusätzlich weist die Getränkekühlvorrichtung in einer ersten Ausführungsform nun jedoch eine Strömungsleitvorrichtung 40 auf, die am Behälterboden 22 angeordnet ist. Die Strömungsleitvorrichtung ist insbesondere ein Strömungsleitrahmen oder -leitblech 40a, das perspektivisch in Figur 5 und im Querschnitt in verschiedenen Ausführungsformen in Figur 6 dargestellt ist.

Entscheidend für die Funktion dieses Leitblech-Rahmens 40a ist einerseits seine Position relativ zu dem untersten Verdampferrohr 14a in der Eisbank 30 bzw. zu der untersten Lage von Verdampferrohren 14, wenn diese beispielsweise an den Wänden 24 des Behälters 20 umlaufen. Entscheidend für die Funktion des Leitblech-Rahmens 40a sind andererseits die Form und die Maße des Rahmenprofils. Grundsätzlich muß die Form des Profils zu einer im wesentlichen rechtwinkligen Umlenkung der Wasserströmung führen (siehe Figuren 3, 5 und 6), wenn vorausgesetzt wird, daß die Hauptströmung vor der Umlenkung parallel zu dem Behälterboden 22 verläuft, wie es oben in Bezug auf Figur 1 beschrieben wurde. Bei dieser Ausführungsform führt die rechtwinklige Umlenkung der Wasserströmung S dazu, daß das Wasser nach der Umlenkung im wesentlichen an der gesamten Verdampfer- bzw. Eisbankfläche 16 entlang und im wesentlichen parallel zu dieser strömt.

Bezüglich der Form und den Maßen des Leitblech-Rahmens 40, 40a wird nun Bezug auf Figur 6 genommen, wobei die Einzeldarstellungen (A), (B) und (C) unterschiedliche Ausführungsformen, jeweils im Querschnitt, darstellen. Grundsätzlich ist die Form des Rahmens so zu wählen, daß die Umlenkung der Strömung möglichst glatt, homogen und kontinuierlich erfolgt, ohne daß Strömungsturbulenzen oder ein Wasserstau entstehen. Das Rahmenprofil 40a weist einen im wesentlichen L-förmigen Querschnitt auf, bei dem der obere, der Verdampferfläche 16 bzw. Eisbank 30 zugeordnete Schenkel 42 unter einem im wesentlichen rechten Winkel auf dem unteren, dem Behälterboden 22 zugeordneten Schenket 44 steht (Winkel β = ca. 90°).

Die Variante gemäß Figur 6 (A) stellt die einfachste Formgebung des Rahmens 40a dar, die die genannten Anforderungen nur unzureichend erfüllt. Vorzugsweise sollten Formen entsprechend den Figuren 6 (B) oder (C) gewählt werden. Bei der Ausführungsform gemäß Figur 6 (C) geht der obere Schenkel 42 über ein im wesentlichen kreisbogenförmiges Zwischenstück in den unteren Schenkel 44 über. Dabei beeinflußt der Radius R maßgeblich die Qualität der Umlenkung, und er ist vorzugsweise so groß wie möglich zu wählen. Bei der Ausführungsform gemäß Figur 6 (B) geht der obere Schenkel 42 über ein schräges Zwischenstück in den unteren Schenkel 44 über, wobei die Schräge unter einem Winkel α gegenüber dem Behälterboden 22 bzw. dem unteren Schenkel 44 geneigt ist. Zur Erzielung einer guten Strömungsumlenkung sollte der Winkel α vorzugsweise etwa gleich 45° sein, und die Schräge sollte möglichst lang sein. Gegenüber der Ausführungsform nach Figur 6 (C) ersetzt das schräge Zwischenstück gemäß Figur 6 (B) vereinfacht den Radius R, was insbesondere unter fertigungstechnischen Gesichtspunkten eine einfachere Lösung ist.

Durch die Umlenkung der Wasserströmung insbesondere an einer kontinuierlich gekrümmten Fläche des Strömungsleitblechs oder -rahmens, beispielsweise entsprechend der Ausführungsform gemäß Figur 6 (C), können sogenannte Taylor-Goertler-Längswirbel in der Strömung induziert werden. Derartige Längswirbel können bei einer Überlagerung einer Wandgrenzschicht mit Zentrifugalkräften entstehen, wie es vorliegend bei der Überströmung des Leitblechs gegeben ist. Solche Längswirbel können insbesondere einen positiven Effekt auf den Wärmeübergang haben.

In einer anderen Ausführungsform ist es denkbar, daß die Verdampfer-/Eisbankflächen 16 nicht senkrecht (β = 90°) sondern unter einem Winkel von weniger oder mehr als 90° zu dem Behälterboden 22 angeordnet sind. In diesem Fall muß der obere Schenkel 42 des Rahmens 40a wiederum parallel zu der Verdampfer-/Eisbankfläche 16 ausgerichtet sein, d.h. er bildet den gleichen Winkel mit dem unteren Schenkel 44 des Rahmens 40a, wie er zwischen Verdampfer-/Eisbankfläche 16 und Behälterboden 22 gebildet ist.

Ausgehend von der in Figur 3 dargestellten Anordnung des Strömungsleitrahmens 40, 40a im wesentlichen auf dem oder im Bereich des Behälterbodens 22 sollte hinsichtlich der Länge der Schenkel 42, 44 des Rahmens 40a die Länge h des oberen Schenkels 42 vorzugsweise so gewählt werden, daß der Schenkel 42 vorzugsweise 25% bis 50% des Durchmessers des untersten Verdampferrohres 14a der Verdampferfläche 16 bzw. der untersten Lage von Verdampferrohren 14 überdeckt. Die Länge h hängt somit von der Anordnung des Verdampfers in dem Behälter 20 und insbesondere von der Höhe des untersten Verdampferrohrs 14a des Verdampfers über dem Behälterboden 22 ab, wobei als Referenzpunkt der Lage des Verdampfers in dem Behälter typischerweise der Punkt mit dem größten Abstand zum Behälterboden gewählt wird. Die Länge t des unteren Schenkels 44 ist vorzugsweise etwa 0,25 bis 0,5 mal die Länge h des oberen Schenkels 42.

In den Ausführungsformen der Figur 6 sollte der Winkel β zwischen den Schenkeln 42 und 44 des Strömungsleitrahmens 40 vorzugsweise 90° betragen, damit eine rechtwinklige, zu der Verdampfer-/Eisbankfläche 16 parallel verlaufende Umlenkung der Strömung erzielt wird. Wird der Winkel β größer als 90° gewählt, treten die Auswaschungseffekte in der Eisbank auf, wie sie oben in Bezug auf Figur 2 erläutert wurden. Dadurch würde die erfindungsgemäße Aufgabe nicht ausreichend gelöst werden, und die Wirksamkeit der Strömungsleitvorrichtung würde mindestens zum Teil aufgehoben werden. Wenn der Winkel β kleiner als 90° gewählt wird, wird die erfindungsgemäße Aufgabe ebenfalls nicht ausreichend gelöst, da sich die Wasserströmung unmittelbar nach der Umlenkung von den Verdampfer-/Eisbankflächen 16 ablösen und von diesen entfernen würde. Damit wäre der Wärmeübergang zwischen Wasser und Verdampfer wiederum verschlechtert, womit die Leistung und der Wirkungsgrad der Getränkekühlvorrichtung wiederum reduziert wären.

Der minimale Abstand des Strömungsleitrahmens 40 von der Verdampferschlange ergibt sich aus dem minimalen Abstand X zwischen Verdampferrohren 14 und den (nicht dargestellten) getränkeführenden Rohren. Als typischer Richtwert sollte für diesen Abstand 0,5 bis 0,7 mal X gewählt werden.

Entsprechend der in der Getränketechnik vorherrschenden Bauart von Getränkekühlbehältern mit rechteckigem Grundriß sollte die Strömungsleitvorrichtung ebenfalls einen rechteckigen Grundriß haben, wie es für den Strömungsleitrahmen 40 beispielhaft in Figur 5 dargestellt ist. Bei einer derartigen Ausführung ist auch in den Eckbereichen des Behälters die Führung der Wasserströmung sichergestellt. Durch die vorzugsweise im wesentlichen eckige Bauform des Rahmens und die Biegeradien der Verdampferrohre in den Ecken des Behälters kommt es zu einer verstärkten Auswaschung in den Eckbereichen der Eisbank. Dieses hat hier jedoch den Vorteil, daß die normalerweise am stärksten aufgrund von Einfrieren gefährdeten Bereiche besser geschützt werden.

Als Alternative zu der rechteckigen Form des Getränkekühlbehälters und des Strömungsleitrahmens können der Behälter und der Strömungsleitrahmen jeden anderen geeigneten Grundriß haben, beispielsweise einen im wesentlichen kreisförmigen Grundriß. Für die Form und die Maße des Strömungsleitrahmens kann dabei im wesentlichen Analoges zu dem gelten, was oben in Bezug auf Figur 6 (A) bis (C) beschrieben wurde.

Gemäß einer anderen Ausführungsform der Erfindung kann die Strömungsleitvorrichtung durch einen oder mehrere Vorsprünge 50 in dem Boden 22 des Behälters 20 gebildet sein, wie es beispielhaft in Figur 4 dargestellt ist. Insbesondere kann der Vorsprung 50 eine in den Behälterinnenraum vorstehende Prägung, Nut oder Rille in dem Behälterboden sein. Dabei muß der Vorsprung wiederum einen Schenkel aufweisen, der im wesentlichen parallel zu der Verdampfer-/Eisbankfläche 16 ausgerichtet ist, damit die Wasserströmung wiederum derart umgelenkt wird, daß das Wasser wiederum im wesentlichen parallel zu der Verdampfer-/Eisbankfläche und vorzugsweise im wesentlichen entlang deren gesamter Fläche strömt. Bei der Ausführungsform gemäß Figur 4 bewirkt der radial innere Schenkel der Prägung 50 die Umlenkung der Wasserströmung nach oben. Dabei überlappt der Vorsprung bzw. die Prägung 50 das untere Ende der Verdampfer-/Eisbankfläche wieder leicht, wie es oben prinzipiell in Bezug auf den oberen, im wesentlichen senkrecht stehenden Schenkel 42 des L-förmigen Rahmenprofils 40a beschrieben wurde.

In einer Alternative der Ausführungsform gemäß Figur 4 ist die Prägung oder der Vorsprung 50 radial an der äußersten Position des Behälterbodens 22 angeordnet, also in der unteren, äußeren Ecke des Behälters, so daß sie sich unmittelbar unter der Verdampferfläche bzw. der Eisbank 30 befindet. Der radial innere Schenkel der Prägung 50 kann dabei gewissermaßen die Verlängerung der Verdampfer-/Eisbankfläche 16 nach unten bilden, wobei eine Umlenkung der Wasserströmung S nach oben wiederum durch diesen parallel zu der Verdampfer-/Eisbankfläche 16 ausgerichteten Schenkel bewirkt wird. Damit die Umlenkung möglichst glatt und homogen erfolgt, kann dieser Schenkel in den beiden beschriebenen Fällen der Ausführungsform gemäß Figur 4 wiederum über ein kreisbogenförmiges Zwischenstück oder ein schräges Zwischenstück in den Behälterboden 22 übergehen, wie es prinzipiell oben unter Bezugnahme auf die Figuren 6 (B) und (C) erläutert wurde.

Der Einsatz eines Strömungsleitrahmens 40 hat gegenüber Vorsprüngen oder Prägungen 50 in dem Behälterboden den Vorteil, daß der Betrieb der Getränkekühlvorrichtung individueller und flexibler durchgeführt werden kann, indem in die gleiche Kühlvorrichtung je nach Bedarf unterschiedlich große Strömungsleitrahmen 40 eingesetzt werden können. Demgegenüber sind die Prägungen 50 starr und einstückig mit dem Behälter 20 verbunden. Desweiteren ist die Herstellung des Strömungsleitrahmens, unabhängig von dem Getränkekühlbehälter, fertigungstechnisch einfacher als die Herstellung der Prägungen oder Vorsprünge in dem Behälterboden. Im dem Fall von in dem Behälter umlaufenden Verdampferrohren oder -schlangen muß auch die Prägung in entsprechender Weise durchgängig am Behälterboden umlaufen, was fertigungstechnisch ebenfalls problematisch sein kann.

In den bisher unter Bezugnahme auf die Figuren 3 und 4 beschriebenen Ausführungsformen der erfindungsgemäßen Getränkekühlvorrichtung sind die Verdampfer-/Eisbankflächen im wesentlichen an den Behälterwänden angeordnet, und sie reichen im wesentlichen bis auf den Behälterboden. Das radial innerhalb der Verdampferflächen angeordnete Rahmenprofil kann in diesem Fall auf dem Behälterboden aufliegen. Demgegenüber sind in einer weiteren Ausführungsform der erfindungsgemäßen Getränkekühlvorrichtung, die in den Figuren 7 und 8 dargestellt ist, die Verdampfer-/Eisbankflächen 16 unter Abständen zu dem Behälterboden 22 und den Behälterwänden 24 angeordnet. In diesem Fall liegt das radial innerhalb der Verdampferflächen angeordnete Rahmenprofil 40a nicht auf dem Behälterboden 22 sondern ist über diesem derart erhöht angeordnet, daß wiederum der im wesentlichen parallel zu den Verdampferflächen 16 ausgerichtete Schenkel 42 das untere Ende der Verdampferflächen 16 leicht überlappt. Im übrigen entspricht die in Figur 7 dargestellte Auführungsform im wesentlichen der in den Figuren 3 bis 6 dargestellten Getränkekühlvorrichtung, wobei die gleichen Merkmale mit gleichen Bezugszeichen gekennzeichnet sind. Insbesondere entspricht das Rahmenprofil 40a aus Figur 7 dem in den Figuren 5 und 6 dargestellten Rahmenprofil 40a, so daß das oben in Bezug auf diese Figuren Gesagte analog auch für die Ausführungsform der Figur 7 gilt.

Durch das Strömungsleitblech 40a gemäß Figur 7 wird eine kontrollierte Wasserströmung S auf beiden Seiten der Eisbank 30 erreicht, indem die im wesentlichen parallel zu dem Behälterboden 22 und im wesentlichen senkrecht auf die Eisbank 30 bzw. die innere Verdampfer-/Eisbankfläche 16 zu fließende Wasserströmung S im Bereich des unteren Endes der Verdampfer-/Eisbankfläche 16 derart aufgeteilt wird, daß ein Teil der Wasserströmung S entlang der radial nach innen weisenden Verdampferfläche 16, also gewissermaßen innen vor der Eisbank 30 entlang dieser Verdampfer-/Eisbankfläche 16 nach oben geführt wird, während der andere Teil der Wasserströmung S zwischen der Behälterwand 24 und der radial nach außen weisenden Verdampferfläche 16, also gewissermaßen außen hinter der Eisbank 30 entlang dieser Verdampfer-/Eisbankfläche 16 nach oben geführt wird. Die Behälterwand 24 bildet zusammen mit der nach außen weisenden Verdampferfläche 16 damit gewissermaßen eine Führungsbahn oder einen Kanal für die betreffende Teilwasserströmung. Wie emgangs bereits erläutert wurde, wird durch diese Ausführungsform die wärmeübertragende Fläche der Eisbank 30 bzw. des Verdampfers in etwa verdoppelt. In günstigen Fällen kann die umströmte Eisfläche sogar mehr als verdoppelt werden.

Wie in Figur 7 dargestellt ist, kann neben dem ersten Rahmenprofil 40a zusätzlich ein zweites Rahmenprofil 40b vorgesehen sein, das unterhalb und mindestens teilweise radial außerhalb der Eisbank 30 bzw. der Verdampfer-/Eisbankflächen 16 angeordnet ist. Dieses zweite Rahmenprofil 40b kann auf dem Behälterboden 22 aufliegen, und es kann die Führung und Umlenkung derjenigen Teilwasserströmung verbessern, die zwischen die Behälterwand 24 und die radial nach außen weisende Verdampferfläche 16 fließt. Das Rahmenprofil 40b kann im wesentlichen dem in den Figuren 5 und 6 dargestellten Rahmenprofil 40a entsprechen, so daß das oben in Bezug auf diese Figuren Gesagte analog auch für das Rahmenprofil 40b gilt.

Sofern das zweite Rahmenprofil 40b nicht vorgesehen ist, wird die Führung und Umlenkung der betreffenden Teilwasserströmung durch die unteren Ecken des Behälters 20 bewerkstelligt, also durch den Übergang zwischen dem Behälterboden 22 und den Behälterwänden 24. Dieser Übergang muß dann in entsprechender, geeigneter Weise ausgebildet sein. In beiden Fällen muß das erste Rahmenprofil 40a durch geeignete Abstandshalter mit Abstand über dem Behälterboden 22 bzw. dem zweiten Rahmenprofil 40b gehalten werden.

Das zweite Rahmenprofil 40b kann mit dem ersten Rahmenprofil 40a zu einem Gesamtgebilde verbunden sein, wie es in den beiden Darstellungen der Figur 8 gezeigt ist. In diesem Fall ist die Strömungsleitvorrichtung 40 ein Doppelleitrahmen oder -leitblech, der/das als ein einheitliches Bauteil in den Behälter 20 der Getränkekühlvorrichtung eingesetzt werden kann.

In einer weiteren Ausführungsform der erfindungsgemäßen Getränkekühlvorrichtung, die in den Figuren nicht dargestellt ist, kann die Strömungsleitvorrichtung 40 von einer Wand gebildet sein, die in dem Behälter 20 radial innerhalb der Verdampferflächen 16 und unter einem Abstand, im wesentlichen parallel zu diesen angeordnet ist, wobei sich die Wand im wesentlichen entlang der gesamten Länge der Verdampferfläche 16 oder einem Großteil davon erstreckt. Die Wand bildet zusammen mit der Verdampferfläche 16 gewissermaßen eine Führungsbahn oder einen Kanal für die Wasserströmung, die damit immer parallel zu der Eisbankfläche verläuft und sich nicht von dieser ablösen kann.

## Patentansprüche

1. Vorrichtung zum Kühlen von Getränken,
- mit einem Behälter (20), der mit Wasser gefüllt ist (Wasserbad 12).
- wobei in dem Wasserbad (12) Verdampferleitungen (14) eines Kältereislaufs nebeneinander so angeordnet sind, daß sie mindestens eine plattenartige Verdampferfläche (16) bilden,
- wobei in dem Wasserbad (12) das Getränk führende Getränkeleitungen angeordnet sind, und
- wobei in dem Wasserbad (12) ein Rührwerk (18) zum Bewirken einer WasserStrömung (S) angeordnet ist,
**gekennzeichnet durch**
- eine Vorrichtung (40; 50) zum Leiten der Wasserströmung (S) derart daß das Wasser auch an der im wesentlichen gesamten Verdampferfläche (16) entlang und im wesentlichen parallel zu dieser strömt, wobei die Strömungsleitvorrichtung (40; 50) zwei Schenkel (42, 44; 22, 50) aufweist. die über ein im wesentlichen kreisbogenförmiges Zwischenstück miteinander verbunden sind, dessen Krümmungsradius (R) so gewählt ist, daß Taylor-Goertler-Längswirbel in der Wasserströmung (S) induziert werden.

2. Getränkekühlvorrichtung nach Anspruch 1, bei der Verdampferflächen (16) im wesentlichen an Wänden (24) des Behälters (20) angeordnet sind, und bei der das Rührwerk (18) derart angeordnet ist, daß das Wasser in dem Behälter (20) axial nach unten strömt, an dem Boden (22) des Behälters (20) radial nach außen strömt und anschließend im Bereich der Wände (24) des Behälters (20) nach oben abgelenkt wird, **dadurch gekennzeichnet, daß** die Strömungsleitvorrichtung (40; 50) im wesentlichen and dem Behälterboden (22) angeordnet ist und eine Form hat, die die Wasserströmung (S) im Bereich des unteren Endes der Verdampferflächen (16) in eine Richtung im wesentlichen parallel zu den Verdampferflächen (16) umlenkt.

3. Getränkekühlvorrichtung nach Anspruch 1 oder 2, **dadurch gekennzeichnet, daß** die Verdampferflächen (16) im wesentlichen senkrecht zu dem Behälterboden (22) angeordnet sind und daß die Strömungsleitvorrichtung (40; 50) die Wassertrömung (S) um einen Winkel (β) von etwa 90° umlenkt.

4. Getränkekühlvorrichtung nach Anspruch 2 oder 3, **dadurch gekennzeichnet, daß** die Strömungsleitvorrichtung (40) mindestens ein Rahmenprofil (40a, 40b) mit einem im wesentlichen L-förmigen Querschnitt aufweist, dessen einer Schenkel (42) im wesentlichen parallel zu den Verdampferflächen (16) ausgerichtet ist und dessen anderer schenkel (44) im wesentlichen parallel zu dem Behälterboden (22) ausgerichtet ist.

5. Getränkekühlvorrichtung nach Anspruch 4, **dadurch gekennzeichnet, daß** die Strömungsleitvorrichtung (40) ein Rahmenprofil (40a) aufweist, das radial innerhalb der Verdampferflächen (16) angeordnet ist, wobei der im wesentlichen parallel zu den Verdampferflächen (16) ausgerichtete Schenkel (42) das untere Ende der Verdampferflächen (16) überlappt.

6. Getränkekühlvorrichtung nach Anspruch 4 oder 5, **dadurch gekennzeichnet, daß** die Verdampferflächen (16) im wesentlichen bis zu dem Behälterboden (22) reichen und daß der im wesentlichen parallel zu dem Behälterboden (22) ausgerichtete Schenkel (44) auf dem Behälterboden (22) anfliegt.

7. Getränkekühlvorrichtung nach Anpruch 4 oder 5, **dadurch gekennzeichnet, daß** die Verdampferflächen (16) unter Abständen zu dem Behälterboden (22) und/oder den Behälterwänden (24) angeordnet sind, und daß die Strömungsleitvorrichtung (40) ein Rahmenprofil (40b) aufweist, das unterhalb und/oder mindestens teilweise radial außerhalb der Verdampferflächen (16) angeordnet ist.

8. Getränkekühlvorrichtung nach Anspruch 7, **dadurch gekennzeichnet, daß** der im wesentlichen parallel zu dem Behälterboden (22) ausgerichtete Schenkel (44) des Rahmenprofils (40b) auf dem Behälterboden (22) aufliegt.

9. Getränkekühlvorrichtung nach einem der Ansprüche 4 bis 3, **dadurch gekennzeichnet, daß** die Strömungsleitvorrichtung (40) derart angeordnet ist, daB die Wasserströmung (S) im Bereich des unteren Endes der Verdampferflächen (16) derart geteilt wird, daß eine Wasserströmung (S) sowohl radial innerhalb als auch radial auBerbalb der Verdampferflächen (16) erfolgt.

10. Getränkekühlvorrichtung nach Anspruch 2 oder 3, **dadurch gekennzeichnet, daß** die Strömungsleitvorrichtung (40) durch mindestens einen Vorsprung (50) in dem Behälterboden (22) gebildet ist, insbesondere durch mindestens eine in den Behälterinnenraum vorstehende Prägung (50) in dem Behälterboden (22) wobei der Vorsprung (50) einen Schenkel aufweist, der im wesentlichen parallel zu der Verdampferfläche (16) ausgerichtet ist.

11. Getränkekühlvorrichtung nach einem der Ansprüche 4 bis 10, **dadurch gekennzeichnet, daß** die Verdampferflächen (16) von übereinander angeordneten Verdampferrohren (14) gebildet sind, und daß der im wesentlichen parallel zu den Verdampferflächen (16) ausgerichtete Schenkel (42) eine Länge (h) derart hat, daß er bei einer Anordnung radial innerhalb der Verdampferflächen (16) vorzugsweise 25% bis 50% des Durchmessers des untersten Verdampferrohres (14a) der Verdampferflächen (16) überdeckt.

12. Getränkekühlvorrichtung nach Anspruch 11, **dadurch gekennzeichnet, daß** der im wesentlichen parallel zu dem Behälterboden (22) ausgerichtete Schenkel (44) eine Länge (t) hat, die etwa 0,25 bis 0,5 mal die Länge (h) des anderen Schenkels (42) ist.

13. Getränkekühlvorrichtung nach einem der Ansprüche 1 bis 12, **dadurch gekennzeichnet, daß** der Behälter (20) und die Strömungsleitvorrichtung (40) einen im wesentlichen rechteckigen Grundriß haben.

14. Getränkekühlvorrichtung nach einem der Ansprüche 1 bis 12, **dadurch gekennzeichnet, daß** der Behälter (20) und die Strömungsleitvorrichtung (40) einen im wesentlichen kreisförmigen Grundriß haben.

15. Getränkekühlvorrichtung nach einem der Ansprüche 6, 7 oder 8, **dadurch gekennzeichnet, daß** die Strömungsleitvorrichtung (40) eine Wanne mit geschlossenem Boden aufweist.

16. Getränkekühlvorrichtung nach einem der vorhergehenden Ansprüche, **dadurch, gekennzeichnet, daß** die Strömungsleitvorrichtung (40) eine radial innerhalb der Verdampferflächen (16) und unter einem Abstand im wesentlichen parallel zu den Verdampferflächen (16) angeordnete W and aufweist.

17. Getränkekühlvorrichtung nach einem der vorhergebenden Ansprüche, **dadurch gekennzeichnet, daß** auf den Verdampferleitungen (14) eine Eisschicht gebildet ist, wobei die von den Verdampferleitungen (14) gebildeten Verdampferflächen (16) Eisflächen sind (Eisbank 30).

## Claims

1. Device for cooling drinks
- with a container (20) filled with water (water bath 12),
- where in the water bath (12) evaporator lines (14) of a cooling circuit are arranged next to each other so that they form at least one plate-like evaporator surface (16),
- where in the water bath (12) are arranged drinks lines carrying the drink, and
- where in the water bath (12) is arranged an agitator (18) to produce a water flow (S),
**characterised by**
- a device (40; 50) for guiding the water flow (S) such that the water also flows along and essentially parallel to substantially the complete evaporator surface (16), where the flow guide device (40; 50) has two legs (42, 44; 22, 50) which are connected together via an essentially arc-shaped intermediate piece, the radius of curvature (R) of which is selected such that Taylor-Goertler longitudinal eddies are induced in the water flow (S).

2. Drinks cooler according to claim 1, in which evaporator surfaces (16) are arranged essentially at walls (24) of the container (20), and in which the agitator (18) is arranged such that the water in the container (20) flows axially downwards, at the base (22) of the container (20) flows radially outwards and then in the area of the walls (24) of the container (20) is deflected upwards, **characterised in that** the flow guide device (40; 50) is arranged essentially at the container base (22) and has a shape which deflects the water flow (S) from the area of the lower end of the evaporator surfaces (16) in a direction essentially parallel to the evaporator surfaces (16).

3. Drinks cooler according to claim 1 or 2, **characterised in that** the evaporator surfaces (16) are arranged essentially perpendicular to the container base (22) and that the flow guide device (40; 50) deflects the water flow (S) by an angle (β) of around 90°.

4. Drinks cooler according to claim 2 or 3, **characterised in that** the flow guide device (40) has at least one frame profile (40a, 40b) with an essentially L-shaped cross-section, the one leg (42) of which is aligned essentially parallel to the evaporator surfaces (16) and the other leg (44) of which is aligned essentially parallel to the container base (22).

5. Drinks cooler according to claim 4, **characterised in that** the flow guide device (40) has a frame profile (40a) which is arranged radially inside the evaporator surfaces (16), where the leg (42) aligned essentially parallel to the evaporator surfaces (16) overlaps the lower end of the evaporator surfaces (16).

6. Drinks cooler according to claim 4 or 5, **characterised in that** the evaporator surfaces (16) extend essentially up to the container base (22) and that the leg (44) aligned essentially parallel to the container base (22) lies on the container base (22).

7. Drinks cooler according to claim 4 or 5, **characterised in that** the evaporator surfaces (16) are arranged at distances from the container base (22) and/or the container walls (24) and that the flow guide device (40) has a frame profile (40b) which is arranged below and/or at least partly radially outside the evaporator surfaces (16).

8. Drinks cooler according to claim 7, **characterised in that** the leg (44) of the frame profile (40b) aligned essentially parallel to the container base (22) lies on the container base (22).

9. Drinks cooler according to any of claims 4 to 8, **characterised in that** the flow guide device (40) is arranged such that the water flow (S) in the area of the lower end of the evaporator surfaces (16) is divided such that a water flow (S) is achieved both radially inside and radially outside the evaporator surfaces (16).

10. Drinks cooler according to claim 2 or 3, **characterised in that** the flow guide device (40) is formed by at least one projection (50) in the container base (22), in particular by at least one indentation (50) in the container base (22) projecting into the container interior, where the projection (50) has a leg which is aligned essentially parallel to the evaporator surface (16).

11. Drinks cooler according to any of claims 4 to 10, **characterised in that** the evaporator surfaces (16) are formed by evaporator tubes (14) arranged above each other and that the leg (42) aligned essentially parallel to the evaporator surfaces (16) has a length (h) such that with an arrangement radially inside the evaporator surfaces (16) it covers preferably 25% to 50% of the diameter of the bottom evaporator tube (14a) of the evaporator surfaces (16).

12. Drinks cooler according to claim 11, **characterised in that** the leg (44) aligned essentially parallel to the container base (22) has a length (t) which is around 0.25 to 0.5 times the length (h) of the other leg (42).

13. Drinks cooler according to any of claims 1 to 12, **characterised in that** the container (20) and the flow guide device (40) have an essentially rectangular contour.

14. Drinks cooler according to any of claims 1 to 12, **characterised in that** the container (20) and the flow guide device (40) have an essentially circular contour.

15. Drinks cooler according to any of claims 6, 7 or 8, **characterised in that** the flow guide device (40) has a tub with closed base.

16. Drinks cooler according to any of the previous claims, **characterised in that** the flow guide device (40) has a wall which is arranged radially inside the evaporator surfaces (16) and essentially parallel to and spaced from the evaporator surfaces (16).

17. Drinks cooler according to any of the previous claims, **characterised in that** on the evaporator lines (14) is formed an ice layer where the evaporator surfaces (16) formed by the evaporator lines (14) are ice surfaces (ice bank 30).

## Revendications

1. Dispositif de refroidissement de boissons, comportant
- un récipient (20) qui est rempli d'eau (bain-marie 12),
- dans le bain-marie (12) des conduites d'évaporateur (14) d'un circuit de refroidissement étant disposées l'une à côté de l'autre de manière à former au moins une surface d'évaporateur (16) à la manière d'une plaque,
- des conduites de boissons transportant la boisson étant disposées dans le bain-marie (12), et
- un agitateur (18) pour provoquer un courant d'eau (S) étant disposé dans le bain-marie (12),
**caractérisé en ce que**
- un dispositif (40 ; 50) pour conduire un courant d'eau (S) de manière à ce que l'eau s'écoule substantiellement aussi le long de la totalité de la surface d'évaporateur (16) et substantiellement en parallèle à cette dernière, le dispositif de conduite du courant (40 ; 50) présentant deux branches (42, 44 ; 22, 50) qui sont raccordées entre elles par l'intermédiaire d'une pièce intercalaire substantiellement en forme de cercle, dont le rayon de courbure (R) est choisi de manière à ce que des tourbillons longitudinaux Taylor Goertler sont induits dans le courant d'eau (S).

2. Dispositif de refroidissement de boissons selon la revendication 1, dans lequel des surfaces d'évaporateur (16) sont disposées substantiellement contre les parois (24) du récipient (20) et dans lequel l'agitateur (18) est disposé de manière à ce que l'eau s'écoule dans le récipient (20) axialement vers le bas, s'écoule au fond (22) du récipient (20) radialement vers l'extérieur et ensuite est déviée vers le haut dans la zone des parois (24) du récipient (20), **caractérisé en ce que** le dispositif de conduite du courant (40 ; 50) est disposé substantiellement au fond du récipient (22) et présente une forme qui renverse le courant d'eau (S) dans la zone de l'extrémité inférieure des surfaces d'évaporateur (16) dans une direction substantiellement parallèle aux surfaces d'évaporateur (16).

3. Dispositif de refroidissement de boissons selon les revendications 1 ou 2, **caractérisé en ce que** les surfaces d'évaporateur (16) sont disposées substantiellement en verticale par rapport au fond du récipient (22) et que le dispositif de conduite du courant (40 ; 50) renverse le courant d'eau (S) d'un angle (β) d'environ 90°.

4. Dispositif de refroidissement de boissons selon les revendications 2 ou 3, **caractérisé en ce que** le dispositif de conduite du courant (40) présente au moins un profilé de cadre (40a, 40b) qui présente une section transversale substantiellement en forme de L, dont l'une des branches (42) est dirigée substantiellement en parallèle aux surfaces d'évaporateur (16) et dont l'autre branche (44) est dirigée substantiellement en parallèle au fond du récipient (22).

5. Dispositif de refroidissement de boissons selon la revendication 4, **caractérisé en ce que** le dispositif de conduite du courant (40) présente un profilé de cadre (40a) qui est disposé radialement à l'intérieur des surfaces d'évaporateur (16), la branche (42) dirigée substantiellement en parallèle aux surfaces d'évaporateur (16) chevauchant l'extrémité inférieure des surfaces d'évaporateur (16).

6. Dispositif de refroidissement de boissons selon les revendications 4 ou 5, **caractérisé en ce que** les surfaces d'évaporateur (16) s'étendent substantiellement jusqu'au fond du récipient (22) et que la branche (44) dirigée substantiellement en parallèle au fond du récipient (22) repose sur le fond du récipient (22).

7. Dispositif de refroidissement de boissons selon les revendications 4 ou 5, **caractérisé en ce que** les surfaces d'évaporateur (16) sont disposées à distance du fond du récipient (22) et/ou des parois du récipient (24) et que le dispositif de conduite du courant (40) présente un profilé de cadre (40b) qui est disposé au-dessous et/ou au moins partiellement radialement à l'extérieur des surfaces d'évaporateur (16).

8. Dispositif de refroidissement de boissons selon la revendication 7, **caractérisé en ce que** la branche (44) du profilé de cadre (40b) dirigée substantiellement en parallèle au fond du récipient (22) repose sur le fond du récipient (22).

9. Dispositif de refroidissement de boissons selon l'une quelconque des revendications 4 à 8, **caractérisé en ce que** le dispositif de conduite du courant (40) est disposé de manière à ce que le courant d'eau (S) dans la zone de l'extrémité inférieure des surfaces d'évaporateur (16) est divisé de manière à ce que le courant d'eau (S) s'écoule tant radialement à l'intérieur que radialement à l'extérieur des surfaces d'évaporateur (16).

10. Dispositif de refroidissement de boissons selon les revendications 2 ou 3, **caractérisé en ce que** le dispositif de conduite du courant (40) est formé par au moins une saillie (50) dans le fond du récipient (22), notamment par au moins une nervure (50) en saillie dans l'espace intérieur du récipient dans le fond du récipient (22), la saillie (50) présentant une branche qui est dirigée substantiellement en parallèle à la surface d'évaporateur (16).

11. Dispositif de refroidissement de boissons selon l'une quelconque des revendications 4 à 10, **caractérisé en ce que** les surfaces d'évaporateur (16) sont formées par des tuyaux d'évaporateur (14) disposés l'un sur l'autre et que la branche (42) dirigée substantiellement en parallèle aux surfaces d'évaporateur (16) présente une longueur (h) de sorte à recouvrir, dans une disposition radiale à l'intérieure des surfaces d'évaporateur (16), de préférence 25 % à 50 % du diamètre du tuyau d'évaporateur le plus en bas (14a) des surfaces d'évaporateur (16).

12. Dispositif de refroidissement de boissons selon la revendication 11, **caractérisé en ce que** la branche (44) dirigée substantiellement en parallèle au fond du récipient (22) présente une longueur (t) qui est environ de 0,25 à 0,5 fois la longueur (h) de l'autre branche (42).

13. Dispositif de refroidissement de boissons selon l'une quelconque des revendications 1 à 12, **caractérisé en ce que** le récipient (20) et le dispositif de conduite du courant (40) présentent un plan horizontal substantiellement rectangulaire.

14. Dispositif de refroidissement de boissons selon l'une quelconque des revendications 1 à 12, **caractérisé en ce que** le récipient (20) et le dispositif de conduite du courant (40) présentent un plan horizontal substantiellement en forme de cercle.

15. Dispositif de refroidissement de boissons selon l'une quelconque des revendications 6, 7 ou 8, **caractérisé en ce que** le dispositif de conduite du courant (40) présente une cuve à fond fermé.

16. Dispositif de refroidissement de boissons selon l'une quelconque des revendications précédentes, **caractérisé en ce que** le dispositif de conduite du courant (40) présente une paroi disposée radialement à l'intérieur des surfaces d'évaporateur (16) et à une certaine distance substantiellement en parallèle aux surfaces d'évaporateur (16).

17. Dispositif de refroidissement de boissons selon l'une quelconque des revendications précédentes, **caractérisé en ce qu'**une couche de glace est formée sur les conduites d'évaporateur (14), les surfaces d'évaporateur (16) formées par les conduites d'évaporateur (14) étant des surfaces de glace (banc de glace 30).
